# EUROPÄISCHE PATENTSCHRIFT

(11) **EP 3 760 576 B1**
(45) Veröffentlichungstag und Bekanntmachung des Hinweises auf die Patenterteilung: **19.07.2023**
(21) Anmeldenummer: 20178741.3
(22) Anmeldetag: 08.06.2020
(51) Int. Cl.: B67C 3/20, B67C 3/28

(54) **FÜLLMASCHINE ZUM ABFÜLLEN EINES FLÜSSIGEN PRODUKTS IN BEHÄLTER UND VERFAHREN ZUR KONTROLLE VON FÜLLVORGÄNGEN UND/ODER CIP-PROZESSEN AN EINER FÜLLMASCHINE**
FILLING MACHINE FOR FILLING A LIQUID PRODUCT INTO CONTAINERS AND METHOD FOR CONTROLLING FILLING OPERATIONS AND / OR CIP PROCESSES ON A FILLING MACHINE
MACHINE DE REMPLISSAGE PERMETTANT DE REMPLIR DES RÉCIPIENTS D'UN PRODUIT LIQUIDE ET PROCÉDÉ DE COMMANDE DES PROCESSUS DE REMPLISSAGE ET/OU DES PROCESSUS CIP SUR UNE MACHINE DE REMPLISSAGE

(30) Priorität: 04.07.2019 DE 102019118096
(43) Veröffentlichungstag der Anmeldung: 06.01.2021
(73) Patentinhaber: Krones AG, 93073 Neutraubling (DE)
(72) Erfinder: ZIEGLER, Manfred, 93073 Neutraubling (DE)
(74) Vertreter: Grünecker Patent- und Rechtsanwälte PartG mbB

(56) Entgegenhaltungen:
- WO-A1-2017/009091
- DE-A1- 4 239 954
- DE-A1-102010 009 138
- DE-A1-102011 075 459

## Beschreibung

Die Erfindung betrifft eine Füllmaschine zum Abfüllen eines flüssigen Produkts in Behälter gemäß Oberbegriff des Anspruchs 1 und ein Verfahren zur Kontrolle von Füllvorgängen und/oder CIP-Prozessen gemäß Oberbegriff des Anspruchs 7, wie bekannt aus DE 10 2011 075459 und DE 42 39 954 A1.

Gattungsgemäße Füllmaschinen umfassen Füllorgane mit Kurzschlusssonden zum Beenden von Füllvorgängen nach Erreichen einer Sollfüllhöhe des Produkts in den Behältern.

Nachteilig bei derartigen Füllmaschinen ist zum Beispiel, dass einzelne Abfüllvorgänge bei einem Flaschenbruch erst nach Durchlaufen des für die Abfüllung vorgesehenen Maschinenwinkelbereichs und/oder nach Ablauf einer für den Füllvorgang vorgesehenen Fülldauer beendet werden können. Das heißt, erst dann kann ermittelt werden, ob ein ausbleibender Kurzschluss im Bereich der Kurzschlusssonde auf einen unzureichenden Füllstand und damit auf einen Flaschenbruch schließen lässt.

Bis zum Erreichen des maximalen Füllwinkels der Füllmaschine und/oder bis zum Ablauf der maximalen Fülldauer kann daher bereits eine nennenswerte Produktmenge verloren gehen. Flaschenbruch führt an derartigen Füllmaschinen daher zu einem erheblichen Produktverlust.

Zudem wäre es wünschenswert, sowohl die jeweilige Abfüllmenge an einzelnen Füllorganen ermitteln zu können als auch eine bei CIP-Prozessen durch die einzelnen Füllorgane geflossene Menge eines Reinigungsmittels, Sterilisationsmittels, Spülmittels oder dergleichen.

Es besteht daher Bedarf zur Verbesserung von Füllmaschinen und Verfahren, die auf einer Füllstandbegrenzung mittels Kurzschlusssonden beruhen, hinsichtlich wenigstens eines der oben genannten Problemstellungen.

Die gestellte Aufgabe wird mit einer Füllmaschine nach Anspruch 1 gelöst. Die Füllmaschine ist zum Abfüllen eines flüssigen Produkts in Behälter ausgebildet und umfasst Füllorgane mit Kurzschlusssonden zum Beenden von Füllvorgängen nach Erreichen einer Sollfüllhöhe des Produkts in den Behältern. Ferner umfasst die Füllmaschine den Füllorganen individuell zugeordnete Durchflussmesser zur Messung eines momentanen Ist-Durchflusses durch die einzelnen Füllorgane.

Dadurch lässt sich die Durchflussmenge durch die einzelnen Füllorgane sowohl im Füllbetrieb als auch bei CIP-Prozessen ermitteln. Es lässt sich sowohl die Durchflussmenge pro Zeiteinheit für beliebige Zeitintervalle ermitteln als auch die insgesamt für einzelne Abfüllvorgänge und/oder CIP-Prozesse durch die einzelnen Füllorgane geflossene Menge an Produkt oder Reinigungsmittel oder Sterilisationsmittel.

Eine Überwachung des momentanen Ist-Durchflusses erlaubt zudem Rückschluss auf unregelmäßige Füllvorgänge, wie beispielsweise aufgrund eines Flaschenbruchs. Flaschenbruch führt zu einer charakteristischen Änderung des Ist-Durchflusses am betroffenen Durchflussmesser, beispielsweise zu einem stufenartigen Anstieg des Ist-Durchflusses.

Die Durchflussmesser können beispielsweise induktive Durchflussmesser (IDM) sein, Massen-Durchflussmesser (MDM) und/oder geeignete mechanische Durchflussmesser (z. B. Flügelradzähler).

Es ist ferner denkbar, den Durchfluss bzw. die Durchflussmenge mittels Differenzdruckmessung und/oder Zeitmessung zu bestimmen.

Vorzugsweise sind die Durchflussmesser in/an Zufuhrleitungen zu den einzelnen Füllorganen angeordnet. Die Durchflussmesser können dort auf gut zugängliche Weise angeordnet und gegebenenfalls an bestehenden Füllmaschinen mit Kurzschlusssonden zum Beenden von Füllvorgängen nachgerüstet werden. Die Durchflussmesser können aber auch in/an den einzelnen Füllorganen angeordnet sein.

Die Zuleitungen sind vorzugsweise aus einem Kunststoff gefertigt, insbesondere aus PTFE. Elektrisch isolierende Zuleitungen eignen sich für unterschiedliche Prinzipien der Durchflussmessung, insbesondere für eine induktive Durchflussmessung. Zudem ermöglichen Kunststoffe den Ausgleich thermisch bedingter Spannungen zwischen Baugruppen aus unterschiedlichen Materialien mit relativ geringem Konstruktionsaufwand.

Erfindungsgemäß umfasst die Füllmaschine ferner eine Auswerteeinheit zur Ermittlung von Abweichungen der momentanen Ist-Durchflüsse durch die Füllorgane von wenigstens einem Referenz-Durchfluss, wobei die Auswerteeinheit zur Beurteilung der Zulässigkeit der ermittelten Abweichung ausgebildet ist. Der Referenz-Durchfluss kann beispielsweise ein Sollbereich des Ist-Durchflusses sein. Bei einem von einem derartigen Referenz-Durchfluss auf charakteristische Weise abweichenden Ist-Durchfluss kann beispielsweise auf einen Behälterbruch geschlossen werden.

Vorzugsweise ist die Auswerteeinheit dann dazu ausgebildet, bei Überschreiten einer vorgegebenen zulässigen Abweichung des Ist-Durchflusses von einem Soll-Durchfluss einen fehlerhaften Füllvorgang und insbesondere einen Behälterbruch festzustellen.

Die Abweichung des Ist-Durchflusses kann beispielsweise ein signifikanter Anstieg des Ist-Durchflusses über einen Referenz-Durchfluss / Soll-Durchfluss im Sinne eines Schwellenwerts sein. Wird der Referenz-Durchfluss / Soll-Durchfluss beispielsweise über eine vorgegebene Zeitspanne während des Abfüllvorgangs überschritten, wird auf einen Behälterbruch oder dergleichen Undichtigkeit geschlossen und somit auf einen fehlerhaften, also nicht ordnungsgemäßen Füllvorgang.

Erfindungsgemäß umfasst die Füllmaschine eine Steuerung, die dazu ausgebildet ist, den Produktfluss bei fehlerhaftem Füllvorgang / unzulässiger Abweichung, insbesondere bei einem darauf basierend festgestellten Behälterbruch, individuell für das betroffene Füllorgan vorzeitig zu unterbinden. Produktverluste aufgrund von Behälterbruch oder dergleichen auslaufseitigen Undichtigkeiten lassen sich damit minimieren.

Unter einem vorzeitigen Abbruch des Füllvorgangs ist zu verstehen, dass dieser vor Erreichen eines vorgesehenen maximalen Füllwinkels der Füllmaschine und/oder vor Ablauf einer vorgesehenen maximalen Fülldauer abgebrochen wird.

Vorzugsweise ist die Auswerteeinheit zum Speichern von Referenz-Durchflüssen durch die Füllorgane und/oder zeitlichen Referenz-Durchflussverläufen durch die Füllorgane ausgebildet, die jeweils spezifisch für ein bestimmtes Produkt und/oder spezifisch für einzelne Füllorgane sind. Dadurch lässt sich die Funktion einzelner Füllorgane und/oder das Vorliegen eines Flaschenbruchs besonders zuverlässig überwachen.

Derartige, spezifische Referenz-Durchflüsse und/oder zeitliche Referenz-Durchflussverläufe können auf der Grundlage von Erfahrungswerten und/oder Messwerten und/oder nach statistischer Auswertung von Füllvorgängen oder dergleichen angepasst werden, um den Produktionsablauf zu optimieren.

Vorzugsweise ist die Auswerteeinheit dazu ausgebildet, den gemessenen Ist-Durchfluss zu speichern und den zugeordneten Füllorganen und/oder den abgefüllten Produkten und/oder den verwendeten Reinigungsmitteln zuzuordnen und auf dieser Grundlage statistisch auszuwerten, um für einzelne Füllorgane und/oder unterschiedliche Produkte und/oder unterschiedliche Reinigungsmittel spezifische Referenz-Durchflüsse und/oder zeitliche Referenz-Durchflussverläufe zu berechnen.

Dies ermöglicht eine verbesserte Funktionskontrolle der einzelnen Füllorgane und eine verbesserte Überwachung der Begleitumstände einzelner Abfüllvorgänge. Beispielsweise ermöglicht eine Trendanalyse zuvor durchgeführter Füllvorgänge eine Vorhersage über den Verlauf und/oder die Qualität mit den einzelnen Füllvorgängen nachfolgend durchzuführender Füllvorgänge. Zudem kann aus Schwankungen der durch Durchflussmessung ermittelten Ist-Füllmenge auf die Qualität und insbesondere Maßhaltigkeit der Behälter geschlossen werden.

Die gestellte Aufgabe wird ebenso mit einem Verfahren gemäß Anspruch 7 gelöst. Demnach dient das Verfahren zur Kontrolle von Füllvorgängen und insbesondere Prozessen zum CIP (Cleaning-In-Place) an einer Füllmaschine mit Füllstandbegrenzung mittels Kurzschlusssonden, insbesondere an einer Füllmaschine nach wenigstens einer der voranstehend beschriebenen Ausführungsformen. Es wird zusätzlich zur Füllstandbegrenzung ein momentaner Ist-Durchfluss durch die einzelnen Füllorgane überwacht.

Damit lassen sich die bezüglich des Anspruchs 1 beschriebenen Vorteile erzielen.

Vorzugsweise wird der Ist-Durchfluss in Zuleitungen zu den einzelnen Füllorganen gemessen. Dies lässt sich apparativ vergleichsweise einfach umsetzen und gegebenenfalls an bestehenden Füllmaschinen mit Füllstandbegrenzung nachrüsten.

Alternativ oder ergänzend kann der Ist-Durchfluss in den Füllorganen und dann insbesondere im Bereich der Kurzschlusssonden gemessen werden.

Erfindungsgemäß wird eine Abweichung des momentanen Ist-Durchflusses und/oder seines zeitlichen Verlaufs von wenigstens einem Referenz-Durchfluss und/oder zeitlichen Referenz-Durchflussverlauf laufend berechnet. Dadurch kann man in Echtzeit Abweichungen von Referenzwerten feststellen und gegebenenfalls auf Unregelmäßigkeiten im Füllbetrieb schließen.

Vorzugsweise wird die berechnete Abweichung hinsichtlich ihrer Zulässigkeit maschinell beurteilt. Darunter ist zu verstehen, dass eine zulässige Abweichung für einen ordnungsgemäßen Füllbetrieb charakteristisch ist, eine unzulässige Abweichung dagegen auf eine Fehlfunktion, insbesondere einen Flaschenbruch hinweist. Eine maschinelle Beurteilung der Zuverlässigkeit erfolgt auf elektronischem Wege anhand von Vergleichskriterien in einer zugeordneten Auswerteeinheit und/oder Steuereinheit.

Erfindungsgemäß werden einzelne Füllvorgänge bei einer für einen Behälterbruch charakteristischen unzulässigen Abweichung maschinell vorzeitig abgebrochen. Darunter ist zu verstehen, dass eine festgestellte unzulässige Abweichung in Echtzeit ausgewertet und in ein Steuersignal zum Abbrechen des jeweiligen Füllvorgangs möglichst zeitnah und in jedem Fall vor dem ordnungsgemäßen Ende der Füllvorgänge ausgegeben wird. Dadurch können Produktverluste aufgrund von Behälterbruch minimiert werden.

Vorzugsweise wird die unzulässige Abweichung durch Vergleich des Ist-Durchflusses und/oder seines zeitlichen Verlaufs mit wenigstens einem Referenz-Durchfluss und/oder zeitlichen Referenz-Durchflussverlauf berechnet. Derartig berechnete Vergleichskriterien können auf der Grundlage bei vorangegangenen Füllvorgängen an einem bestimmten Füllorgan erhobenen Daten laufend optimiert und gegebenenfalls an geänderte Produktionsbedingungen angepasst werden. Dadurch lässt sich die Zuverlässigkeit im Sinne einer Abwägung potentieller Falsch-Positiv-Ergebnisse und Falsch-Negativ-Ergebnisse optimieren.

Vorzugsweise wird bei CIP-Prozessen aus dem dabei gemessenen Ist-Durchfluss eine durch einzelne Füllorgane geflossene Menge eines Reinigungsmittels oder dergleichen CIP-Mediums berechnet, beispielsweise kumulativ durch Integration des gemessenen Ist-Durchflusses. Damit lässt sich beispielsweise eine geforderte Durchflussmenge protokollieren.

Vorzugsweise wird der Zufluss des Reinigungsmittels zu den einzelnen Füllorganen nach Erreichen einer pro Füllorgan vorgeschriebenen Menge des Reinigungsmittels oder dergleichen CIP-Mediums mittels elektronischer Steuerung individuell für die Füllorgane unterbunden. Dadurch lässt sich eine für das Erreichen eines bestimmten Qualitätskriteriums der CIP-Prozesse nötige Durchflussmenge exakt einhalten und der Verbrauch von CIP-Reinigungsmittel oder dergleichen CIP-Medium insgesamt minimieren.

Bevorzugte Ausführungsformen der Erfindung sind zeichnerisch dargestellt. Es zeigen:
- Figur 1: eine erste Ausführungsform der Füllmaschine; und
- Figur 2: eine zweite bevorzugte Ausführungsform der Füllmaschine.

Wie die Figur 1 erkennen lässt, umfasst die Füllmaschine 1 zum Abfüllen eines flüssigen Produkts 2, wie beispielsweise eines Getränks, in Behälter 3, wie beispielsweise Flaschen aus Glas oder Kunststoff, Füllorgane 4 mit Kurzschlusssonden 5 zum Beenden von Füllvorgängen an den einzelnen Behältern 3 bei/nach Erreichen einer Sollfüllhöhe 6 des Produkts 2 in den Behältern 3.

Den Füllorganen 4 sind zusätzlich Durchflussmesser 7 individuell zugeordnet. Die Durchflussmesser 7 sind zur Messung eines momentanen Ist-Durchflusses 8 durch die einzelnen Füllorgane 4 ausgebildet. Der Ist-Durchfluss 8 kann im Produktzulauf zu den einzelnen Füllorganen 4 und/oder in den durch die Füllorgane 4 verlaufenden Produktwegen gemessen werden.

Der Ist-Durchfluss 8 des Produkts 2 wird vorzugsweise in Zufuhrleitungen 9 zu den einzelnen Füllorganen 4 gemessen. Die einzelnen Füllorgane 4 sind über die Zufuhrleitungen 9 an einen Produktkessel 10 angeschlossen, der beispielsweise ringförmig ausgebildet und, wie die Füllorgane 4, an einem Rotor 11 der Füllmaschine 1 befestigt ist.

Der Rotor 11 ist in der Figur 1 lediglich schematisch durch gestrichelte Linien angedeutet. Der Rotor 11 der Füllmaschine 1 dreht sich während des Füllbetriebs auf herkömmliche Weise kontinuierlich um eine vertikale Drehachse 11a. Auch dies ist aufgrund der bekannten mechanischen Funktionsweise der Füllmaschine 1 nur schematisch angedeutet.

Die Füllorgane 4 umfassen ein auslaufseitiges Produktventil 12, das die Abgabe des Produkts 2 in die von unten an das Füllorgan 4 abdichtend angesetzten Behälter 3 auf bekannte Weise freigeben und unterbinden kann.

Am Füllorgan 4 sind ferner beispielhaft ein Entlastungsgasweg 13 mit einem Entlastungsventil 13a sowie ein Spanngasweg 14 mit einem Spanngasventil 14a zu erkennen, die auf bekannte Weise die Verbindung zu einem zentral am Rotor 11 verlaufenden Entlastungskanal 15 und Spanngaskanal 16 herstellen.

Schematisch angedeutet ist ferner eine umlaufende Hubvorrichtung 17 zum Anheben je eines der Behälter 3 an das Produktventil 12 des zugeordnete Füllorgans 4. Auch diese Funktion ist prinzipiell bekannt und daher nicht im Detail erläutert.

Die Füllmaschine 1 umfasst eine elektronische Auswerteeinheit 18 zur Datenverarbeitung der mit den Durchflussmessern 7 gemessenen Ist-Durchflüsse 8 des Produkts 2.

Die Auswerteeinheit 18 kann beispielsweise in eine an der Füllmaschine 1 ausgebildete Steuerung 19 für die Füllorgane 4 integriert sein. Die Steuerung 19 verarbeitet beispielsweise Messsignale der Kurzschlusssonden 5 und steuert die Produktventile 12, Entlastungsventile 13a und Spanngasventile 15a.

Die Füllmaschine 1 ist sondengesteuert. Das heißt, die einzelnen Füllvorgänge werden in Abhängigkeit von einem mit den Kurzschlusssonden 5 jeweils gemessenen Füllstands, also bei Erreichen des Sollfüllstands 6 von der Steuerung 19 beendet.

Zusätzlich wird der Ist-Durchfluss 8 des Produkts 2 durch die einzelnen Füllorgane 4 mit Hilfe der Durchflussmesser 7 laufend überwacht. Mit Hilfe des auf diese Weise überwachten Ist-Durchflüsse 8 kann von der Auswerteeinheit 18 für jedes Füllorgan 4 separat überprüft werden, ob der jeweils laufende Füllvorgang einen ordnungsgemäßen momentanen Ist-Durchfluss 8 und/oder zeitlichen Verlauf des Ist-Durchflusses 8 aufweist oder eine unzulässige Abweichung davon vorliegt, beispielsweise aufgrund eines Flaschenbruchs oder einer undichten Flaschenmündung.

Derartige Abweichungen werden von der Auswerteeinheit 18 bezüglich darin gespeicherter Referenzwerte berechnet und bewertet.

Berechnet die Auswerteeinheit 18 beispielsweise, dass der momentane Ist-Durchfluss 8 und/oder sein zeitlicher Verlauf auf unzulässige Weise von einem charakteristischen Referenz-Durchfluss und/oder Referenz-Durchflussverlauf abweicht, so wird der unzulässige Füllvorgang am betroffenen Füllorgan 4 vorzeitig, insbesondere schnellstmöglich abgebrochen.

Anders gesagt, können Flaschenbrüche und/oder anderweitig undichte Behälter 3 aufgrund der beschriebenen Durchflussmessung auch bei sondengesteuerten Füllvorgängen vor dem Erreichen des ordnungsgemäßen Endes der einzelnen Füllvorgänge erkannt werden, also vor Durchlaufen des für die Füllvorgänge vorgesehenen Maschinenwinkels der Füllmaschine 1 und/oder vor Ablauf der für die Füllvorgänge vorgesehenen Fülldauer. Dadurch lassen sich Produktverluste aufgrund unregelmäßiger Füllvorgänge minimieren.

Ferner kann der Durchflussmesser 7 bei CIP-Prozessen dazu verwendet werden, den momentanen Ist-Durchfluss 8 eines CIP-Mediums, also eines Reinigungsmittels, Sterilisationsmittels, Spülmittels oder dergleichen, zu überwachen und den gemessenen Ist-Durchfluss 8 beispielsweise zu integrieren. Dadurch kann eine durch das jeweilige Füllorgan 4 geflossene Menge des Reinigungsmittels kumulativ bestimmt werden.

Somit lässt sich zum einen die durch das Füllorgan 4 geflossene Menge des CIP-Mediums dokumentieren als auch der Reinigungsvorgang für das einzelne Füllorgan 4 nach Erreichen einer pro Füllorgan 4 vorgeschriebenen Menge des CIP-Mediums zielgerichtet beenden. Der Verbrauch von CIP-Medien insgesamt lässt sich dadurch optimieren.

Die an den einzelnen Füllorganen 4 mittels der Durchflussmesser 7 gemessenen Ist-Durchflüsse 8 können in der Auswerteeinheit 18 gespeichert werden, um daraus individuelle Referenz-Durchflüsse für die einzelne Füllorgane 4 zu berechnen. Dadurch kann man für die Füllorgane 4 individuell ein Normalverhalten im Füllbetrieb und/oder beim CIP charakterisieren, beispielsweise in Form individueller Sollkennlinien.

Ferner sind statistische Auswertungen der gemessenen Ist-Durchflüsse 8 möglich, beispielsweise die Berechnung von Mittelwerten und/oder Trends für einzelne Füllorgane 4. Dadurch lässt sich die Ordnungsmäßigkeit einzelner Füllvorgänge und/oder CIP-Prozesse an den Füllorganen 4 noch präziser überwachen und/oder eine drohende Fehlfunktion einzelner Füllorgane 4 feststellen.

Zudem können die Referenz-Durchflüsse und/oder deren zeitliche Verläufe produktspezifisch und/oder formatspezifisch für unterschiedliche Füllvorgänge in der Auswerteeinheit 18 gespeichert und bei Produktionsumstellungen durch Aufruf entsprechender produktspezifischer und/oder formatspezifischer Füllprogramme und/oder CIP-Programme aktiviert werden.

Da eine im Wesentlichen einheitliche Füllhöhe der Behälter bei sondengesteuerter Abfüllung vorausgesetzt werden kann, lassen die mit den Durchflussmessern 7 gemessenen Ist-Durchflüsse 8 und die daraus berechneten Produktmengen darauf schließen, ob die Behälter 3 innerhalb eines zulässigen Bereichs ihrer Maßtoleranz liegen oder in unzulässiger Weise davon abweichen. Somit ermöglicht die beschriebene Durchflussmessung im Produktweg auch eine Qualitätskontrolle der in der Füllmaschine 1 verarbeiteten Behälter 3.

Die in der Figur 1 dargestellte Anordnung des Durchflussmessers 7 an der jeweiligen Zufuhrleitung 9 zu den einzelnen Füllorganen 4 lässt sich mit vergleichsweise geringem technischen Aufwand umsetzen und gegebenenfalls an sondengesteuerten Füllmaschinen nachrüsten. Zu diesem Zweck sind die Durchflussmesser 7 lediglich an geeigneter Stelle, insbesondere in frei zugänglichen Abschnitten der Zufuhrleitungen 9 anzuordnen und die Steuerung 19 durch die Auswerteeinheit 18 zu ergänzen.

Die Zufuhrleitungen 9 sind vorzugsweise aus einem für die Abfüllung flüssiger Lebensmittel zugelassenen Kunststoff gefertigt, insbesondere aus PTFE.

Zufuhrleitungen 9 aus Kunststoff eigenen sich für eine Durchflussmessung besonders gut, da sie die Funktion elektromagnetischer / induktiver Durchflussmesser 7 nicht behindern. Die Durchflussmesser 7 können beispielsweise induktiv arbeiten (IDM) oder durch Bestimmung von Massendurchfluss (MDM).

Zufuhrleitungen 9 aus Kunststoff sind zudem vorteilhaft zur Verbindung von Baugruppen aus Materialien mit unterschiedlichem temperaturbedingten Ausdehnungsverhalten, wie beispielsweise unterschiedlicher Stähle, Grauguss oder dergleichen.

Die Figur 2 zeigt schematisch eine Füllmaschine 21 mit prinzipiell identischer Funktion wie zuvor beschrieben. Allerdings ist anstelle des flüssigen Produkts ein bei einem CIP-Prozess eingesetztes Reinigungsmittel 22 oder dergleichen CIP-Medium schematisch dargestellt. Die Füllmaschine 21 umfasst einen auslaufseitigen Produktweg 23, ein diesen umschließendes Füllorgan 24 und eine Kurzschlusssonde 25 zum Beenden einzelner Füllvorgänge nach Erreichen einer Sollfüllhöhe 26, die in der Figur 2 lediglich schematisch (ohne Behälter) angedeutet ist.

Die Füllmaschine 21 unterscheidet sich von der zuvor beschriebenen Füllmaschine 1 im Wesentlichen durch in die Füllorgane 24 integrierte Durchflussmesser 27. Diese messen den Ist-Durchfluss 28 des Produkts oder Reinigungsmittels 22 somit im Bereich der Kurzschlusssonde 25.

Die Kurzschlusssonde 25 kann im Bereich des Durchflussmessers 27 beispielsweise einen nichtleitenden Abschnitt 25a umfassen. Dies begünstigt eine induktive Durchflussmessung.

Die Füllmaschine 21 umfasst ferner einen ringförmigen Produktkessel 29, an dem die Füllorgane 24 ohne dazwischen frei verlaufende Verbindungsleitungen angeflanscht sind.

Die übrigen Funktionen der Füllmaschine 21, insbesondere die Auswertung der mit den einzelnen Durchflussmessern 27 gemessenen Ist-Durchflüsse 28 in der Auswerteeinheit 18 und deren Anbindung an die Steuerung 19 entsprechen prinzipiell den bezüglich der Füllmaschine 1 beschriebenen Funktionen, sodass diese nicht nochmals beschrieben / dargestellt sind.

Mit den Füllmaschinen 1, 21 kann jeweils wie folgt gearbeitet werden:
Ordnungsgemäße Füllvorgänge werden mittels der Kurzschlusssonden 5, 25 nach Erreichen der jeweiligen Sollfühlhöhe 6, 26 automatisch beendet. Auf diese Weise werden sämtliche Behälter 3 mit im Wesentlichen identischer Füllhöhe mit dem Produkt 2 befüllt.

Während der einzelnen Füllvorgänge wird laufend der momentane Ist-Durchfluss 8, 28 des Produkts 2 zu den bzw. durch die Füllorgane 4, 24 überwacht. Die gemessenen Ist-Durchflüsse 8, 28 werden hierbei laufend mit wenigstens einem Referenz-Durchfluss und/oder einem Referenzverlauf des Durchflusses verglichen. Diesbezüglich gegebenenfalls festgestellten Abweichungen des Ist-Durchflusses 8, 28 werden in der Auswerteeinheit 18 auf Zulässigkeit überprüft.

Wird beispielsweise eine unzulässige Abweichung des Ist-Durchflusses 8, 28 festgestellt, die charakteristisch für einen Flaschenbruch ist, wird die Steuerung 19 der Füllmaschine 1, 21 angewiesen, den Füllvorgang des betroffenen Füllorgans 4, 24 automatisch durch Betätigung des am jeweiligen Füllorgans 4, 24 vorhandenen Produktventils 12 vorzeitig und insbesondere möglichst frühzeitig abzubrechen. Dadurch lässt sich verhindern, dass das Produkt 2 an einen defekten Behälter 3 abgegeben wird und somit als Produktverlust zu Buche schlägt.

Bei CIP-Prozessen wird der Produktweg 23 und/oder die Zuleitung 9 mit einem Reinigungsmittel 22, Sterilisationsmittel oder dergleichen durchströmt, dessen Ist-Durchfluss 8, 28 ebenso mit Hilfe der einzelnen Durchflussmesser 7, 27 individuell für die Füllorgane 4, 24 überwacht werden kann.

Hierbei können die einzelnen Ist-Durchflüsse 8, 28 beispielweise integriert und somit die durch die einzelnen Füllorgane 4, 24 geflossene Menge des Reinigungsmittels 22 kumulativ bestimmt werden. Ebenso können die CIP-Prozesse für einzelne Füllorgane 4, 24 zielgerichtet beendet werden, sobald eine geforderte Mindest-Durchflussmenge des Reinigungsmittels 22 am jeweiligen Füllorgan 4, 24 basierend auf den gemessenen Ist-Durchflüssen 8, 28 erreicht ist.

Die Kriterien zur Beurteilung der Zulässigkeit von Ist-Durchflüssen 8, 28 während Füllvorgängen und/oder bei CIP-Prozessen können mittels elektronischer Programmierung der Auswerteeinheit 18 flexibel für einzelne Füllorgane 4, 24 und/oder Produkte 2 und/oder Reinigungsmittel 22 und/oder Behälter 3 festgelegt werden.

## Patentansprüche

1. Füllmaschine (1, 21) zum Abfüllen eines flüssigen Produkts (2) in Behälter (3), umfassend: Füllorgane (4, 24) mit Kurzschlusssonden (5, 25) zum Beenden von Füllvorgängen nach Erreichen einer Sollfüllhöhe (6, 16) des Produkts (2) in den Behältern (3); und den Füllorganen (4, 24) individuell zugeordnete Durchflussmesser (7, 27) zur Messung eines momentanen Ist-Durchflusses (8, 28) durch die einzelnen Füllorgane (4, 24), **gekennzeichnet durch:** eine Auswerteeinheit (18) zur Ermittlung von Abweichungen der momentanen Ist-Durchflüsse (8, 28) **durch** die Füllorgane (4, 24) von wenigstens einem Referenz-Durchfluss und zur Beurteilung der Zulässigkeit der ermittelten Abweichungen; und eine Steuerung (19), die dazu ausgebildet ist, den Produktfluss bei unzulässiger Abweichung individuell für das betroffene Füllorgan (4, 24) vorzeitig zu unterbinden.

2. Füllmaschine nach Anspruch 1, wobei die Durchflussmesser (7) in/an Zufuhrleitungen (9) zu den einzelnen Füllorganen (4) angeordnet sind.

3. Füllmaschine nach Anspruch 1, wobei die Auswerteeinheit (18) ausgebildet ist, bei Überschreiten einer vorgegebenen zulässigen Abweichung des Ist-Durchflusses (8, 28) von einem Soll-Durchfluss einen fehlerhaften Füllvorgang und insbesondere einen Behälterbruch festzustellen.

4. Füllmaschine nach Anspruch 1 und/oder 3, ferner mit einer Steuerung (19), die dazu ausgebildet ist, den Produktfluss bei unzulässiger Abweichung und einem darauf basierend festgestellten Behälterbruch individuell für das betroffene Füllorgan (4, 24) vorzeitig zu unterbinden.

5. Füllmaschine nach einem der Ansprüche 1 bis 4, wobei die Auswerteeinheit (18) zum Speichern von für das Produkt (2) und/oder einzelne Füllorgane (4, 24) spezifischen Referenz-Durchflüssen und/oder zeitlichen Referenz-Durchflussverläufen ausgebildet ist.

6. Füllmaschine nach einem der Ansprüche 1 bis 5, wobei die Auswerteeinheit (18) dazu ausgebildet ist, den gemessenen Ist-Durchfluss (8, 28) für einzelne Füllorgane (4, 24) und/oder unterschiedliche Produkte (2) und/oder unterschiedliche Reinigungsmittel (22) individuell zu speichern und statistisch auszuwerten, um für einzelne Füllorgane (4, 24) und/oder unterschiedliche Produkte und/oder unterschiedliche Reinigungsmittel spezifische Referenz-Durchflüsse und/oder zeitliche Referenz-Durchflussverläufe zu berechnen.

7. Verfahren zur Kontrolle von Füllvorgängen und insbesondere CIP-Prozessen an einer Füllmaschine (1, 21) mit Füllstandbegrenzung mittels Kurzschlusssonde (5, 25), insbesondere an einer Füllmaschine nach wenigstens einem der vorigen Ansprüche, wobei zusätzlich ein momentaner Ist-Durchfluss durch die einzelnen Füllorgane überwacht wird, **dadurch gekennzeichnet, dass** eine Abweichung des momentanen Ist-Durchflusses (8, 28) von wenigstens einem gespeicherten Referenz-Durchfluss und/oder Referenz-Durchflussverlauf laufend maschinell berechnet und auf Zulässigkeit beurteilt wird und einzelne Füllvorgänge bei einer für einen Behälterbruch charakteristischen unzulässigen Abweichung vorzeitig mittels elektronischer Steuerung (19) abgebrochen werden.

8. Verfahren nach Anspruch 7, wobei der Ist-Durchfluss (8) in Zuleitungen (9) zu den einzelnen Füllorganen (4) gemessen wird.

9. Verfahren nach Anspruch 7, wobei der Ist-Durchfluss (28) in den Füllorganen (24) und insbesondere im Bereich der Kurzschlusssonden (25) gemessen wird.

10. Verfahren nach wenigstens einem der Ansprüche 7 bis 9, wobei bei CIP-Prozessen aus dem dabei gemessenen Ist-Durchfluss (8,28) eine durch einzelne Füllorgane (4, 24) geflossene Menge eines Reinigungsmittels (22) berechnet wird.

11. Verfahren nach Anspruch 10, wobei der Zufluss des Reinigungsmittels (22) zu einzelnen Füllorganen (4, 24) nach Erreichen einer pro Füllorgan (4, 24) vorgeschriebenen Menge des Reinigungsmittels (22) mittels elektronischer Steuerung (19) individuell für die Füllorgane (4, 24) unterbunden wird.

## Claims

1. Filling machine (1, 21) for filling a liquid product (2) into containers (3), comprising: filling elements (4, 24) with short-circuit probes (5, 25) for terminating filling processes after a reference filling level (6, 16) of the product (2) in the containers (3) is reached; and flow meters (7, 27) assigned individually to the filling elements (4, 24) for measuring an instantaneous actual flow rate (8, 28) through the individual filling elements (4, 24), **characterised by** an evaluation unit (18) for determining deviations of the instantaneous actual flow rates (8, 28) through the filling elements (4, 24) from at least one reference flow rate and for assessing the admissibility of the deviations determined; and a controller (19) which, in the event of an inadmissible deviation, is configured to prematurely stop the flow of product individually for the related filling element (4, 24).

2. Filling machine according to claim 1, wherein the flow meters (7) are arranged in/on supply lines (9) to the individual filling elements (4).

3. Filling machine according to claim 1, wherein the evaluation unit (18) is configured to detect a faulty filling process and in particular a break in the container in the event that a predetermined permissible deviation of the actual flow rate (8, 28) exceeds a reference flow rate.

4. Filling machine according to claim 1 and/or 3, further comprising a controller (19), which is configured to prematurely stop the flow of product, individually for the related filling element (4, 24), in the event of an inadmissible deviation and a container break detected on the basis thereof.

5. Filling machine according to any of claims 1 to 4, wherein the evaluation unit (18) is configured for storing temporal reference flow rate profiles and/or reference flow rates specific to the product (2) and/or individual filling elements (4, 24).

6. Filling machine according to any of claims 1 to 5, wherein the evaluation unit (18) is configured to individually store and statistically evaluate the measured actual flow rate (8, 28) for individual filling elements (4, 24) and/or different products (2) and/or different cleaning agents (22) in order to calculate specific reference flow rates and/or temporal reference flow rate profiles for individual filling elements (4, 24) and/or different products and/or different cleaning agents.

7. Method for controlling filling processes and in particular CIP processes in a filling machine (1, 21) with filling level limitation by means of short-circuit probe (5, 25), in particular in a filling machine according to at least one of the preceding claims, wherein in addition an instantaneous actual flow rate through the individual filling elements is monitored, **characterised in that** a deviation of the instantaneous actual flow rate (8, 28) from at least one stored reference flow rate and/or reference flow rate profile is calculated continuously by machine and assessed for admissibility and individual filling processes are prematurely stopped by means of an electronic controller (19) in the event of an inadmissible deviation characteristic of a container break.

8. Method according to claim 7, wherein the actual flow rate (8) in supply lines (9) to the individual filling elements (4) is measured.

9. Method according to claim 7, wherein the actual flow rate (28) is measured in the filling elements (24) and in particular in the region of the short-circuit probes (25).

10. Method according to at least one of claims 7 to 9, wherein in CIP processes, a quantity of cleaning agent (22) which has flowed through individual filling elements (4, 24) is calculated from the actual flow rate (8, 28) measured in the process.

11. Method according to claim 10, wherein the inflow of the cleaning agent (22) to the individual filling elements (4, 24) is stopped individually for the filling elements (4, 24) by means of an electronic controller (19) after a prescribed quantity of the cleaning agent (22) for each filling element (4, 24) is reached.

## Revendications

1. Machine de remplissage (1, 21) permettant de remplir un récipient (3) avec un produit liquide (2), comprenant : des organes de remplissage (4, 24) munis de sondes de court-circuit (5, 25) permettant de terminer des actions de remplissage après atteinte d'une hauteur de remplissage nominale (6, 16) du produit (2) dans les récipients (3) ; et des débitmètres (7, 27) associés de manière individuelle aux organes de remplissage (4, 24) et permettant de mesurer un débit réel instantané (8, 28) à travers les organes de remplissage (4, 24) individuels, **caractérisée par** : une unité d'évaluation (18) permettant de déterminer des écarts entre les débits réels instantanés (8, 28) à travers les organes de remplissage (4, 24) et au moins un débit de référence et permettant d'évaluer l'admissibilité des écarts déterminés ; et une commande (19) conçue pour, en cas d'écart non admissible, interrompre de manière anticipée et individuelle le flux de produit pour l'organe de remplissage (4, 24) concerné.

2. Machine de remplissage selon la revendication 1, dans laquelle les débitmètres (7) sont agencés dans/sur des conduites d'alimentation (9) menant vers les organes de remplissage (4) individuels.

3. Machine de remplissage selon la revendication 1, dans laquelle l'unité d'évaluation (18) est conçue pour détecter une action de remplissage défectueuse et en particulier un bris de récipient en cas de dépassement d'un écart admissible prédéfini entre le débit réel (8, 28) et un débit nominal.

4. Machine de remplissage selon la revendication 1 et/ou 3, comprenant en outre une commande (19) conçue pour interrompre de manière anticipée et individuelle le flux de produit pour l'organe de remplissage (4, 24) concerné en cas d'écart non autorisé et de bris de récipient détecté en se basant sur ledit écart.

5. Machine de remplissage selon l'une quelconque des revendications 1 à 4, dans laquelle l'unité d'évaluation (18) est conçue pour stocker des débits de référence spécifiques au produit (2) et/ou aux organes de remplissage (4, 24) individuels et/ou des courbes temporelles de débit de référence.

6. Machine de remplissage selon l'une quelconque des revendications 1 à 5, dans laquelle l'unité d'évaluation (18) est conçue pour, de manière individuelle, stocker et évaluer statistiquement le débit réel (8, 28) mesuré pour des organes de remplissage (4, 24) individuels et/ou pour différents produits (2) et/ou pour différents agents de nettoyage (22), afin de calculer des débits de référence spécifiques et/ou des courbes temporelles de débit de référence pour des organes de remplissage (4, 24) individuels et/ou pour différents produits et/ou pour différents agents de nettoyage.

7. Procédé de commande d'actions de remplissage et en particulier de procédés NEP au niveau d'une machine de remplissage (1, 21) avec limitation de niveau de remplissage au moyen d'une sonde de court-circuit (5, 25), en particulier au niveau d'une machine de remplissage selon au moins l'une quelconque des revendications précédentes, dans lequel un débit instantané réel est en outre surveillé grâce aux organes de remplissage individuels, **caractérisé en ce qu'**un écart entre le débit instantané réel (8, 28) et au moins un(e) débit de référence et/ou courbe de débit de référence stocké(e)(s) est calculé en continu de manière automatique et son admissibilité est évaluée et des actions de remplissage individuelles sont interrompues de manière anticipée au moyen d'une commande électronique (19) en cas d'écart non admissible caractéristique d'un bris de récipient.

8. Procédé selon la revendication 7, dans lequel le débit réel (8) est mesuré dans des conduites d'amenée (9) menant aux organes de remplissage (4) individuels.

9. Procédé selon la revendication 7, dans lequel le débit réel (28) est mesuré au sein des organes de remplissage (24) et en particulier dans la région des sondes de court-circuit (25).

10. Procédé selon au moins l'une quelconque des revendications 7 à 9, dans lequel une quantité d'un agent de nettoyage (22) ayant traversé des organes de remplissage (4, 24) individuels est calculée à partir du débit réel (8, 28) mesuré lors de procédés NEP.

11. Procédé selon la revendication 10, dans lequel l'afflux d'agent de nettoyage (22) vers des organes de remplissage (4, 24) individuels est interrompu de manière individuelle pour les organes de remplissage (4, 24) au moyen d'une commande électronique (19) après atteinte d'une quantité d'agent de nettoyage (22) prescrite pour chaque organe de remplissage (4, 24).
